# EUROPÄISCHE PATENTANMELDUNG

(11) **EP 3 438 362 A1**
(43) Veröffentlichungstag der Anmeldung: **06.02.2019**
(21) Anmeldenummer: 17184149.7
(22) Anmeldetag: 01.08.2017
(51) Int. Cl.: E04B 1/41, E04C 5/00, E04G 11/00

(54) **BAUKÖRPER MIT RANDBEWEHRUNG AN PROFILSCHIENE**

(71) Anmelder: HILTI Aktiengesellschaft, 9494 Schaan (LI)
(72) Erfinder: Gstach, Peter, 6719 Bludesch (AT); Kunz, Jakob, 9472 Grabs (CH); Nigg, Andrin, 9495 Triesen (LI); Winkler, Bernhard, 6800 Feldkirch (AT); Grosser, Philipp Rainer, 9470 Buchs (CH); Casucci, Daniele, 9470 Buchs (CH)
(74) Vertreter: Hilti Aktiengesellschaft Corporate Intellectual Property

(57) **Zusammenfassung**

Die Erfindung betrifft einen Baukörper aufweisend einen Betonkörper mit einer ersten Oberfläche und einer winklig zur ersten Oberfläche angeordneten zweiten Oberfläche, eine in den Betonkörper eingebettete Profilschiene, wobei die Profilschiene einen Schienenkörper mit einem sich in Richtung der Längsachse der Profilschiene erstreckenden Schienenschlitz aufweist, und wobei die Profilschiene auf der ersten Oberfläche des Betonkörpers zutage tritt, und einen Bewehrungskörper, der auf der zweiten Oberfläche des Betonkörpers zutage tritt, und der den Schienenkörper, in Richtung der Längsachse der Profilschiene betrachtet, zumindest bereichsweise überlappt. Die Erfindung betrifft ferner eine Profilschienenanordnung für einen solchen Baukörper.

## Beschreibung

Die Erfindung betrifft einen Baukörper gemäss Anspruch 1 und eine Profilschienenanordnung gemäss Anspruch 7.

Es sind, beispielsweise aus der WO13013876 A1, Ankerschienen bekannt, die in einen Betonkörper so eingegossen werden, dass ein Schienenschlitz der jeweiligen Ankerschiene zutage tritt. Über diesen Schienenschlitz können Hammerkopfelemente in der Ankerschiene und somit am Betonkörper verankert werden.

Die WO09083002 A1 zeigt eine Ankerschiene, welche mit zusätzlichen Querankern versehen ist. Hierdurch soll die Tragfähigkeit der Ankerschiene, insbesondere im Kantenbereich eines Betonkörpers bei hohen Querkräften, verbessert werden. Eine weitere Ankerschiene mit Querankern geht aus der EP2907932 A1 (WO14058151 A1) hervor.

Aufgabe der Erfindung ist es, in besonders einfacher und zuverlässiger Art und Weise besonders hohe Lastwerte bei Profilschienen zu erzielen, welche, insbesondere in Kantennähe, in Betonkörpern eingebettet sind, und zwar insbesondere bei Querlasten.

Die Aufgabe wird erfindungsgemäss durch einen Baukörper mit den Merkmalen des Anspruchs 1 und eine Profilschienenanordnung mit den Merkmalen des Anspruchs 7 gelöst. Bevorzugte Ausführungsformen sind in den abhängigen Ansprüchen angegeben.

Ein erfindungsgemässer Baukörper weist auf:
- einen Betonkörper mit einer ersten Oberfläche und einer winklig zur ersten Oberfläche angeordneten zweiten Oberfläche,
- eine in den Betonkörper eingebettete Profilschiene, wobei die Profilschiene einen Schienenkörper mit einem sich in Richtung der Längsachse der Profilschiene erstreckenden Schienenschlitz aufweist, und wobei die Profilschiene auf der ersten Oberfläche des Betonkörpers zutage tritt, und
- einen Bewehrungskörper, der auf der zweiten Oberfläche des Betonkörpers zutage tritt, und der den Schienenkörper, in Richtung der Längsachse der Profilschiene betrachtet, zumindest bereichsweise überlappt.

Ein erster Grundgedanke der Erfindung kann darin gesehen werden, den Betonkörper in Kantennähe zusätzlich zu bewehren. Zu diesem Zweck ist nach der Erfindung dem Schienenkörper ein Bewehrungskörper in Kantennähe vorgelagert. Dieser Gedanke der Erfindung basiert auf der Erkenntnis, dass bei Querbelastung einer in Kantennähe angeordneten Profilschiene nicht die Profilschiene selbst, sondern auch der umgebende Beton lastbegrenzend sein kann, da der kantennahe Beton bei Querbelastung quer zur Profilschiene und zur Kante unter Umständen quer zur Kante ausbrechen kann. Hier setzt die Erfindung an und sieht mit dem Bewehrungskörper ein Element vor, welches diesem Vorgang effektiv entgegenwirken kann, so dass das Lastverhalten in einfacher Weise verbessert werden kann. Gemäss einem weiteren Grundgedanken der Erfindung reicht der Bewehrungskörper bis an die vor dem Schienenkörper liegende Oberfläche des Betonkörpers und tritt an dieser Oberfläche zutage. Schienenkörper beziehungsweise Bewehrungskörper treten also an Oberflächen zutage, die durch die Kante getrennt sind. Einerseits kann hiermit eine besonders effiziente Bewehrung mit entsprechend guten Lastwerten erreicht werden, unter anderem da eine besonders grosse Strecke bewehrt werden kann. Andererseits ermöglicht diese Ausgestaltung eine besonders einfache Positionierung des Bewehrungskörpers beim des Giessen des Betonkörpers, da der Bewehrungskörper mit seiner später an der zweiten Oberfläche hervortretenden Kontaktfläche einfach an dem zum Giessen des Betonkörpers vorgesehenen Schalungselement befestigt werden kann.

Die zweite Oberfläche kann insbesondere rechtwinklig zur ersten Oberfläche angeordnet sein. Insbesondere ist zwischen der ersten Oberfläche und der zweiten Oberfläche die vorgenannte Kante gebildet. Die Längsachse der Profilschiene verläuft zweckmässigerweise parallel dieser Kante.

Die Profilschiene ist zweckmässigerweise eine C-Profilschiene. Der Schienenschlitz dient zum Einführen von Hammerkopfelementen, wie zum Beispiel einer Hammerkopfschraube oder einem Nutenstein, in den Schienenkörper, wo das Hammerkopfelement dann durch Drehung um eine senkrecht zum Schienenschlitz verlaufende Achse in der Profilschiene gesichert werden kann. Die Profilschiene tritt an der ersten Oberfläche zutage, und zwar insbesondere im Bereich des Schienenschlitzes der Profilschiene. Unter der Längsachse der Profilschiene kann in fachüblicher Weise insbesondere diejenige Achse mit der grössten Ausdehnung verstanden werden.

Insbesondere kann vorgesehen sein, dass ein weiter unten näher beschriebenes Kopfelement des Bewehrungskörpers auf der zweiten Oberfläche des Betonkörpers zutage tritt, und dass dieses Kopfelement des Bewehrungskörpers den Schienenkörper, in Richtung der Längsachse der Profilschiene betrachtet, zumindest bereichsweise überlappt. Der Umstand, dass der Bewehrungskörper, insbesondere sein Kopfelement, die Profilschiene in Richtung der Längsachse der Profilschiene betrachtet zumindest bereichsweise überlappt kann insbesondere beinhalten, dass der Bewehrungskörper beziehungsweise sein Kopfelement der Profilschiene zumindest bereichsweise transversal vorgelagert ist und/oder dass sich der Bewehrungskörper beziehungsweise sein Kopfelement zumindest bereichsweise querab von der Profilschiene befindet.

Der Bewehrungskörper und/oder das Kopfelement besteht vorzugsweise aus einem Metallmaterial, was im Hinblick auf die Kraftaufnahme vorteilhaft sein kann.

Insbesondere für eine weitere Verbesserung des Lastverhaltens kann vorteilhafterweise vorgesehen werden, dass der Bewehrungskörper, insbesondere sein Kopfelement, den Schienenkörper, in Richtung der Längsachse der Profilschiene betrachtet, auf mindestens 50%, vorzugsweise mindestens 75%, der in Richtung der Längsachse der Profilschiene gemessenen Länge der Profilschiene überlappt. Demgemäss ist dann 50% beziehungsweise 75% der Länge der Profilschiene vom Bewehrungskörper, insbesondere seinem Kopfelement, überlappt.

Besonders bevorzugt ist es, dass der Bewehrungskörper, insbesondere sein Kopfelement, den Schienenkörper, in Richtung der Längsachse der Profilschiene betrachtet, vollständig überlappt. Demgemäss ist also der Bewehrungskörper beziehungsweise sein Kopfelement zumindest genauso lang wie die Profilschiene, besonders bevorzugt länger als die Profilschiene. Hierdurch kann das Lastverhalten noch weiter verbessert werden.

Wie bereits weiter oben erläutert weist der Bewehrungskörper vorzugsweise ein Kopfelement auf, was unter anderem eine besonders einfache Konstruktion ermöglichen kann.

Weiterhin ist es vorteilhaft, dass der Bewehrungskörper zumindest ein Zugelement aufweist, welches vom Kopfelement, insbesondere zur Profilschiene hin, absteht. Hierdurch kann eine noch effektivere Bewehrung erreicht werden. Vorzugsweise sind mehrere solcher Zugelemente vorgesehen. Das Zugelement ist insbesondere zur Aufnahme von Zuglasten und Einleitung der Zuglasten in den umgebenden Beton geeignet. Das Zugelement kann beispielsweise ein Rundstab, mit oder ohne Profilierung, oder ein Metallband sein. Das Zugelement kann auch als Bewehrungsstab bezeichnet werden. Vorzugsweise besteht das Zugelement aus Metall. Insbesondere ist das zumindest eine Zugelement mit dem Kopfelement verbunden, beispielsweise verschweisst. Das Zugelement kann auch längsverschiebbar am Kopfelement angeordnet sein, um im Zugelement eine Vorspannung aufbringen zu können. Um das Zugelement im vorgespannten Zustand zu halten, kann auf das Zugelement eine Spannmutter aufgeschraubt sein, die sich am Kopfelement abstützt.

Besonders bevorzugt ist es, dass das zumindest eine Zugelement die Profilschiene, insbesondere bei Blickrichtung senkrecht zur ersten Oberfläche und/oder bei Blickrichtung senkrecht zu einer vom Schienenschlitz aufgespannten Schlitzebene, kreuzt. Das zumindest eine Zugelement reicht demgemäss ausgehend von der zweiten Oberfläche hinter den Schienenkörper, so dass eine besonders gute Krafteinleitung in den Betonkörper gegeben sein kann.

Das Kopfelement ist zweckmässigerweise eine Kopfplatte, vorzugsweise ein flacher Quader, was im Hinblick auf den Herstellungsaufwand und die Krafteinleitung vorteilhaft sein kann.

Weiterhin ist es zweckmässig, dass der Bewehrungskörper, insbesondere sein Kopfelement, zumindest eine Durchgangsöffnung für einen Befestigungsstift, beispielsweise einen Nagel, aufweist, was eine besonders einfache Montage des Bewehrungskörpers am Schalungselement ermöglicht.

Besonders bevorzugt ist es, dass die Profilschiene Anker aufweist, welche am Schienenkörper angeordnet sind, dass also die Profilschiene eine Ankerschiene ist. Die Anker sind zweckmässigerweise an einer dem Schienenschlitz abgewandten Rückseite des Schienenkörpers am Schienenkörper angeordnet. Für eine besonders kompakte Konstruktion und eine besonders gute Kraftübertragung verläuft das zumindest eine Zugelement zweckmässigerweise zwischen den Ankern hindurch und/oder kreuzt die Anker bei Blickrichtung in Richtung der Längsachse der Profilschiene.

Die Erfindung betrifft auch ein schon vor dem Giessen des Betonkörpers vorhandenes Element, nämlich eine zum Eingiessen in Beton geeignete Profilschienenanordnung, mit einer Profilschiene, wobei die Profilschiene einen Schienenkörper mit einem sich in Richtung der Längsachse der Profilschiene erstreckenden Schienenschlitz aufweist, und einem Bewehrungskörper, der die Profilschiene, vorzugsweise am Kopfelement des Bewehrungskörpers, in Richtung der Längsachse der Profilschiene betrachtet, zumindest bereichsweise überlappt, und der eine Kontaktfläche für ein Schalungselement aufweist.

Mittels dieser Kontaktfläche kann der Bewehrungskörper vor dem Giessen des Betonkörpers einfach positioniert werden. Nach dem Giessen kann dann die Kontaktfläche des Bewehrungskörpers an einer Oberfläche des Betonkörpers hervortreten.

Die Kontaktfläche für das Schalungselement verläuft vorzugsweise winklig, insbesondere rechtwinklig, zu einer vom Schienenschlitz aufgespannten Schlitzebene, was im Hinblick auf den konstruktiven Aufbau und die Kraftübertragung bei kantennahen Anwendungen vorteilhaft ist.

Eine weitere bevorzugte Ausgestaltung der Erfindung liegt darin, dass der Bewehrungskörper - bereits vor dem Eingiessen in Beton, also auch ausserhalb des Betons - mit der Profilschiene verbunden ist. Hierdurch kann die Profilschienenanordnung in besonders einfacher und zuverlässiger Weise montiert werden. Die Verbindung des Bewehrungskörpers mit der Profilschiene kann insbesondere an zumindest einem Zugelement des Bewehrungskörpers gegeben sein. Der Bewehrungskörper und die Profilschiene können beispielsweise verschweisst sein. Der Bewehrungskörper kann aber auch von der Profilschiene getrennt, das heisst lose sein.

Vorzugsweise weist der Bewehrungskörper zumindest eine Durchgangsöffnung für einen Befestigungsstift, beispielsweise einen Nagel, zum Befestigen des Bewehrungskörpers am Schalungselement auf, was die Montage noch weiter vereinfachen kann. Insbesondere kann vorgesehen werden, dass die Durchgangsöffnung von der Kontaktfläche ausgeht.

Merkmale, die im Zusammenhang mit dem erfindungsgemässen Baukörper erläutert werden, können auch bei der erfindungsgemässen Profilschienenanordnung zum Einsatz kommen, so wie auch umgekehrt Merkmale, die im Zusammenhang mit der erfindungsgemässen Profilschienenanordnung erläutert werden, auch beim erfindungsgemässen Baukörper zum Einsatz kommen können.

Die Erfindung wird nachfolgend anhand bevorzugter Ausführungsbeispiele näher erläutert, die schematisch in den beiliegenden Figuren dargestellt sind, wobei einzelne Merkmale der nachfolgend gezeigten Ausführungsbeispiele im Rahmen der Erfindung grundsätzlich einzeln oder in beliebiger Kombination realisiert werden können. In den Figuren zeigen schematisch:
- Figur 1:: eine perspektivische Darstellung eines erfindungsgemässen Baukörpers mit einem Betonkörper und einer erfindungsgemässen Profilschienenanordnung, wobei der Betonkörper durchsichtig dargestellt ist;
- Figur 2:: eine Seitenansicht der Profilschienenanordnung aus Figur 1 vor dem Giessen des Betonkörpers; und
- Figur 3:: eine perspektivische Darstellung analog Figur 1 einer abgewandelten Ausgestaltung eines erfindungsgemässen Baukörpers mit einem Betonkörper und mit zwei über Eck angeordneten erfindungsgemässen Profilschienenanordnung.

Ein erstes Ausführungsbeispiel eines erfindungsgemässen Baukörpers mit einer erfindungsgemässen Profilschienenanordnung ist in Figur 1 dargestellt. Der Baukörper weist einen Betonkörper 10 mit einer ersten Oberfläche 11 (in Figur 1 die Oberseite) und einer zweiten Oberfläche 12 (in Figur 1 die linke Stirnseite) auf, wobei die zweite Oberfläche 12 hier rechtwinklig zur ersten Oberfläche 11 verläuft. Am Übergang zwischen der ersten Oberfläche 11 und der zweiten Oberfläche 12 ist eine Kante 13 gebildet.

Der Baukörper weist ferner eine Profilschienenanordnung auf, welche ihrerseits eine als Ankerschiene ausgebildete Profilschiene 20 und einen Bewehrungskörper 40 aufweist. Die Profilschiene 20 weist einen C-förmigen Schienenkörper 25 mit einem Schienenschlitz 26 auf, welcher sich in Richtung der Längsachse 99 der Profilschiene 20 erstreckt, das heisst dessen lange Ausdehnung parallel zur Längsachse 99 der Profilschiene 20 verläuft. Am Schienenschlitz 26 ist der Schienenkörper 25 hinterschnitten ausgeführt. Somit kann ein längliches Hammerkopfelement durch den Schienenschlitz 26 in den Schienenkörper 25 eingeführt werden und durch Drehung um eine senkrecht zur Längsachse 99 der Profilschiene 20 verlaufende Achse am Schienenkörper 25 festgelegt werden. Die Profilschiene 20 weist ferner eine Vielzahl (hier beispielhaft zwei) von Ankern 30 auf, die auf einer dem Schienenschlitz 26 entgegengesetzten Rückseite des Schienenkörpers 25 vom Schienenkörper 25 abstehen.

Die Profilschiene 20 ist in den Betonkörper 10 eingebettet, und zwar so, dass die Profilschiene 20 mit ihrem Schienenschlitz 26 an der ersten Oberfläche 11 des Betonkörpers 10 zutage tritt. Die Längsachse 99 der Profilschiene 20 verläuft dabei vorzugsweise parallel zur vorgenannten Kante 13 des Betonkörpers 10.

Der Bewehrungskörper 40 weist ein plattenförmiges Kopfelement 41 sowie eine Vielzahl von länglichen, vorzugsweise stabförmigen Zugelelementen 44 auf, die rückseitig vom Kopfelement 41 abstehen. Der Bewehrungskörper 40 tritt mit seinem Kopfelement 41 an der zweite Oberfläche 12 des Betonkörpers 10 zutage, nämlich mit einer vorderseitigen Kontaktfläche 43. An dieser Kontaktfläche 43 kommt das Kopfelement 41 vor dem Giessen des Betonkörpers 10 in Kontakt mit einem Schalungselement für den Betonkörper 10. Mittels nicht dargestellten Befestigern, beispielsweise Nägeln, welche durch Durchgangsöffnungen 42 im Kopfelement 41 hindurchgeführt werden, wird das Kopfelement 41 in dieser Position am Schalungselement befestigt.

Das Kopfelement 41 des Bewehrungskörpers 40 weist, in Richtung der Längsachse 99 betrachtet, eine grössere Länge auf als die Profilschiene 20, wobei der Bewehrungskörper 40 den Schienenkörper 25, in Richtung der Längsachse 99 der Profilschiene 20 betrachtet, vollständig überdeckt, das heisst in Richtung der Längsachse 99 der Profilschiene 20 betrachtet liegen die entgegengesetzten Enden der Profilschiene 20 innerhalb oder zumindest auf den Enden des Kopfelements 41.

Der Bewehrungskörper 40 ist so angeordnet, dass die Kontaktfläche 43 seines Kopfelements 41 parallel zur zweiten Oberfläche 12 des Betonkörpers 10, senkrecht zur ersten Oberfläche 11 des Betonkörpers 10 und/oder senkrecht zu einer vom Schienenschlitz 26 aufgespannten und in der ersten Oberfläche 11 verlaufenden Schlitzebene 27 verläuft. Die Zugelemente 40 laufen bei Blick senkrecht zur Längsachse 99, also bei der in Figur 2 verwirklichten Blickrichtung, zwischen den Ankern 30 hindurch und kreuzen die Anker 30.

Der Bewehrungskörper 40 verstärkt den Betonkörper 10 im Bereich der Kante 13 und kann insbesondere einem vorzeitigen Ausbrechen des Betonkörpers 10 bei Querlasten in der Profilschiene 20, insbesondere bei senkrecht zur Längsachse 99 zur zweiten Oberfläche 12 hin gerichteten Lasten, effizient entgegenwirken.

Zur weiteren Verbesserung der Querlastaufnahme kann die Profilschiene 20 fakultativ ein beispielsweise winkelartiges Aussteifungselement 60 aufweisen, welches die der Kante 13 zugewandte Seitenwand des Schienenkörpers 25 aussteift.

Figur 2 zeigt die Profilschienenanordnung mit der Profilschiene 20 und dem Bewehrungskörper 40 vor dem Eingiessen in den Betonkörper 10. Wie Figur 2 zeigt, befinden sich der Bewehrungskörper 40 und die Profilschiene 20 schon vor dem Eingiessen in derselben Anordnung relativ zueinander, die auch nach dem Eingiessen besteht. Damit Bewehrungskörper 40 und Profilschiene 20 während der Montage der Profilschienenanordnung zuverlässig in dieser Anordnung verbleiben, ist der Bewehrungskörper 40 vorzugsweise schon vor dem Eingiessen der Profilschienenanordnung an der Profilschiene 20 befestigt. Im vorliegenden Ausführungsbeispiel ist diese Befestigung an den Zugelementen 44 realisiert, die beispielsweise mit den Ankern 30 oder dem Schienenkörper 25, insbesondere an der Rückseite des Schienenkörpers 25, befestigt sind, beispielsweise verschweisst sind.

Figur 3 zeigt eine ecknahe Abwandlung des Baukörpers aus Figur 1. Bei der Ausgestaltung der Figur 3 ist zusätzlich zur oben beschriebenen Profilschienenanordnung eine zweite Profilschienenanordnung mit einer zweiten Profilschiene 20' und einem zweiten Bewehrungskörper 40' vorgesehen, wobei die beiden Profilschienenanordnungen in einer 90°-Relation zueinander am Betonkörper 10 angeordnet sind. Die Längsachsen der beiden Profilschienen 20 beziehungsweise 20' verlaufen rechtwinklig zueinander und die beiden Bewehrungskörper 40 beziehungsweise 40' treten an unterschiedlichen Oberflächen zutage.

## Patentansprüche

1. Baukörper aufweisend
- einen Betonkörper (10) mit einer ersten Oberfläche (11) und einer winklig zur ersten Oberfläche angeordneten zweiten Oberfläche (12),
- eine in den Betonkörper (10) eingebettete Profilschiene (20), wobei die Profilschiene (20) einen Schienenkörper (25) mit einem sich in Richtung der Längsachse (99) der Profilschiene (20) erstreckenden Schienenschlitz (26) aufweist, und wobei die Profilschiene (20) auf der ersten Oberfläche (11) des Betonkörpers (10) zutage tritt, und
- einen Bewehrungskörper (40), der auf der zweiten Oberfläche (12) des Betonkörpers (10) zutage tritt, und der den Schienenkörper (25), in Richtung der Längsachse (99) der Profilschiene (20) betrachtet, zumindest bereichsweise überlappt.

2. Baukörper nach Anspruch 1,
**dadurch gekennzeichnet,**
**dass** der Bewehrungskörper (40) den Schienenkörper (25), in Richtung der Längsachse (99) der Profilschiene (20) betrachtet, vollständig überdeckt.

3. Baukörper nach einem der vorstehenden Ansprüche,
**dadurch gekennzeichnet,**
**dass** der Bewehrungskörper (40) ein Kopfelement (41) und zumindest ein Zugelement (44) aufweist, welches vom Kopfelement (41) absteht.

4. Baukörper nach Anspruch 3,
**dadurch gekennzeichnet,**
**dass** das zumindest eine Zugelement (44) die Profilschiene (20) kreuzt.

5. Baukörper nach einem der Ansprüche 3 oder 4.
**dadurch gekennzeichnet,**
**dass** das Kopfelement (41) eine Kopfplatte ist, und/oder
**dass** das Kopfelement (41) zumindest eine Durchgangsöffnung (42) für einen Befestigungsstift aufweist.

6. Baukörper nach einem der vorstehenden Ansprüche,
**dadurch gekennzeichnet,**
**dass** die Profilschiene (20) Anker (30) aufweist, welche am Schienenkörper (25) angeordnet sind.

7. Profilschienenanordnung zum Eingiessen in Beton, mit
- einer Profilschiene (20), wobei die Profilschiene (20) einen Schienenkörper (25) mit einem sich in Richtung der Längsachse (99) der Profilschiene (20) erstreckenden Schienenschlitz (26) aufweist, und
- einem Bewehrungskörper (40), der die Profilschiene (20), in Richtung der Längsachse (99) der Profilschiene (20) betrachtet, zumindest bereichsweise überlappt, und der eine Kontaktfläche (43) für ein Schalungselement aufweist.

8. Profilschienenanordnung nach Anspruch 7,
**dadurch gekennzeichnet,**
**dass** die Kontaktfläche (43) für das Schalungselement winklig zu einer vom Schienenschlitz (26) aufgespannten Schlitzebene (27) verläuft.

9. Profilschienenanordnung nach einem der Ansprüche 7 oder 8,
**dadurch gekennzeichnet,**
**dass** der Bewehrungskörper (40) mit der Profilschiene (20) verbunden ist.

10. Profilschienenanordnung nach einem der Ansprüche 7 bis 9,
**dadurch gekennzeichnet,**
**dass** der Bewehrungskörper (40) zumindest eine Durchgangsöffnung (42) für einen Befestigungsstift zum Befestigen des Bewehrungskörpers (40) am Schalungselement aufweist.
